# EUROPÄISCHE PATENTSCHRIFT

(11) **EP 1 873 081 B1**
(45) Veröffentlichungstag und Bekanntmachung des Hinweises auf die Patenterteilung: **08.10.2008**
(21) Anmeldenummer: 06012839.4
(22) Anmeldetag: 22.06.2006
(51) Int. Cl.: B65D 75/58, B65D 33/25, B31B 19/90, B31B 19/84, B31B 1/90

(54) **Folienbeutel und Verfahren zu seiner Herstellung**
Bag and method for making it
Sachet et son procédé de fabrication

(43) Veröffentlichungstag der Anmeldung: 02.01.2008
(73) Patentinhaber: Nordenia Deutschland Halle GmbH, 33790 Halle (DE)
(72) Erfinder: Brauer, Jochen, 49393 Lohne (DE); Kujat, Marcus, 49090 Osnabrück (DE); Stöppelmann, Detlef, 49401 Damme (DE); Kruse, Alfons, 49413 Dinklage (DE); Maseiker, Darius, 49356 Diepholz (DE)
(74) Vertreter: Albrecht, Rainer Harald

(56) Entgegenhaltungen:
- EP-A- 1 442 992
- WO-A-02/079049
- WO-A-20/04092025
- DE-U1- 20 115 181
- DE-U1- 29 715 847
- US-A- 6 164 826
- US-B1- 6 325 543

## Beschreibung

Die Erfindung betrifft einen Folienbeutel, der durch Falten einer Folie geformt ist, eine Frontfläche, eine Rückfläche, eine eingelegte erste Seitenfalte sowie eine eingelegte zweite Seitenfalte aufweist und durch eine Längssiegelnaht sowie eine Kopfsiegelnaht verschlossen ist,
wobei an der Innenfläche der ersten Seitenfalte unterhalb der Kopfsiegelnaht ein Wiederverschluss angeordnet ist, der aus zwei Materialstreifen mit angeformten leistenförmigen Verschlusselementen besteht,
wobei die Außenkanten zwischen der ersten Seitenfalte und der angrenzenden Front- bzw. Rückfläche aus Faltkanten bestehen und
wobei die erste Seitenfalte eine wiederverschließbare Schütte bildet, wenn die Seitenfalte entlang einer oberhalb der leistenförmigen Verschlusselemente angeordneten Schwächungslinie geöffnet wird.

Folienbeutel mit dem beschriebenen Aufbau eignen sich zur Verpackung von Schüttgut, beispielsweise Trockenfutter für Tiere, und weisen einen Wiederverschluss auf, der es erlaubt, den Inhalt der Verpackung in Teilmengen, also portionsweise, auszuschütten bzw. zu entnehmen. Die Entnahme erfolgt durch eine Öffnung in der ersten Seitenfalte, wobei die Seitenfalte nach Öffnen des Wiederverschlusses herausziehbar ist und als Schütte genutzt werden kann. Die Öffnung ist wiederverschließbar. Die leistenförmigen Verschlusselemente sind als Nut- und Federelemente ausführbar, die manuell durch Druck miteinander verbunden werden und dann eine Rast- bzw. Clipsverbindung bilden. Der Verschluss wird auch als Zipperverschluss bezeichnet.

Aus DE 201 15 181 U1 ist ein Seitenfaltenbeutel mit einer wiederverschließbaren Entnahmeöffnung in einer Seitenfalte bekannt. Die Seitenfalten bestehen aus separaten, V-förmig gefalteten Folienstreifen, die zwischen Frontfläche und Rückfläche des Beutels eingelegt und durch Längssiegelnähte mit diesen verbunden sind. Zur Abdichtung des Folienbeutels sind breite Nähte notwendig, die formsteife Außenkanten des Beutels bilden und dem Folienbeutel eine gute Formstabilität verleihen. Nachteilig ist jedoch, dass die Siegelnähte die Öffnungsbreite des Wiederverschlusses erheblich einschränken, was die Entnahme insbesondere von etwas größerem stückigen Füllgut erschwert.

Ein Folienbeutel mit den eingangs beschriebenen Merkmalen ist aus WO 2004/092025 A2 bekannt. Er besteht aus einer zu einem Schlauch gefalteten Folie. Der durch Falten erzeugte Schlauch weist einliegende Seitenfalten auf und ist mantelseitig mittels einer Längssiegelnaht verschlossen. An der Innenfläche des Folienbeutels ist ein Wiederverschlussstreifien befestigt, der eine der Seitenfalten lösbar mit der benachbarten Front- und Rückfläche des Beutels verbindet. Der Wiederverschlussstreifen ist länger als die Breite der Seitenfalte und ist an der Innenseite der Seitenfalte sowie den angrenzenden Beutelflächen, welche die Front- und Rückfläche des Beutels bilden, befestigt. Die Formstabilität des Folienbeutels ist unbefriedigend. Beim Gebrauch öffnet sich die Schütte sehr weit, wobei der Beutel auf der Entnahmeseite weitgehend seine Form verliert. Aufgrund der geringen Formstabilität ist die Handhabung des geöffneten Beutels schwierig. Insbesondere bei großen Beuteln erfordert die Handhabung des geöffneten Beutels und die dosierte Entnahme von Füllgut erhebliches Geschick des Benutzers.

Ein ähnlicher Folienbeutel mit einer wiederverschließbaren Entnahmeöffnung in einer Seitenfalte ist auch aus WO 021079049 A1 bekannt.

Bei den zuvor beschriebenen Folienbeutein ist jeweils ein Materialstreifen des Wiederverschlusses an der Innenfläche der Seitenfalte und der andere Materialstreifen an der benachbarten Front- bzw. Rückfläche des Folienbeutels befestigt. Während der Beutelfertigung müssen die miteinander korrespondierenden Verschlusselemente, die an der Innenfläche der Seitenfalte bzw. an den Innenflächen der Front- oder Rückfläche angeordnet sind, miteinander in Eingriff gebracht werden. Das erfordert eine ausreichend genaue Positionierung der Materialstreifenabschnitte und präzise Faltungen. Ungenauigkeiten bei der Faltung oder bei der Positionierung des Materialstreifens auf der Folienbahn können zu Störungen bei der kontinuierlichen Beutelfertigung führen. Die Beutelherstellung wird durch das Aufbringen der Wiederverschlüsse erheblich erschwert.

Vor diesem Hintergrund liegt der Erfindung die Aufgabe zugrunde, einen Seitenfaltenbeutel anzugeben, der beim Gebrauch formstabil ist und eine wiederverschließbare Entnahmeöffnung im Bereich der Seitenfalte aufweist, welche die gesamte Breite der Seitenfalte nutzt. Das Anbringen des Wiederverschlusses soll im Zuge der Beutelherstellung auf einfache Weise möglich sein.

Die Aufgabe wird erfindungsgemäß durch einen Folienbeutel mit den im Anspruch 1 angegebenen Merkmalen gelöst. Die Schwächungslinie zum Öffnen der Seitenfalte ist erfindungsgemäß im Bereich des Wiederverschlusses angeordnet, wobei einer der beiden Materialstreifen des Wiederverschlusses unterhalb der Schwächungslinie mit der Innenfläche der Seitenfalte verbunden ist und wobei der andere Materialstreifen oberhalb der Schwächungslinie ebenfalls mit der Innenfläche der Seitenfalte verbunden ist sowie einen den Bereich der Schwächungslinie überbrückenden Abschnitt aufweist, an dessen Ende ein leistenförmiges Verschlusselement des Wiederverschlusses angeformt ist. Ferner sind die als Faltkanten ausgebildeten Außenkanten erfindungsgemäß durch parallel verlaufende Längssiegelnähte versteift, die sich bis zur Kopfsiegelnaht erstrecken und im Bereich des Wiederverschlusses unterbrochen sind.

Der Wiederverschluss bildet einen vormontierten Zipperverschluss aus zwei Materialstreifen, deren leistenförmigen Verschlusselemente miteinander in Eingriff stehen. Im Zuge der Beutelherstellung werden die Materialstreifen auf die zunächst ebene Folie bzw. eine ebene Folienbahn aufgelegt und mit dieser verbunden. Beide Materialstreifen werden durch Siegelnähte, welche sich parallel zu den Verschlusselementen erstrecken, an der Folienbahn befestigt.

Die Schwächungslinie kann aus einer Aufreißperforation bestehen, die luftdurchlässig ist. Um sicherzustellen, dass der Folienbeutel das Verpackungsgut bis zum erstmaligen Gebrauch luftdicht verschließt, ist die Schwächungslinie vorzugsweise von einer Siegelnaht umrahmt, welche den die Schwächungslinie überbrückenden Materialstreifen des Wiederverschlusses mit der Innenfläche der Seitenfalte verbindet und in einem Überlappungsbereich der beiden Materialstreifen eine peelfähige Verbindung zwischen den Materialstreifen bildet. Der peelfähige Nahtabschnitt erfüllt bis zum erstmaligen Öffnen des Folienbeutels eine Dichtungsfunktion und löst sich beim Aufreißen der Entnahmeöffnung.

Nachdem die vorgefertigten Wiederverschlüsse auf die ebene Folienbahn aufgelegt und mit dieser verbunden worden sind, durchläuft die Folienbahn Faltstationen, in denen durch Falten Front- und Rückflächen der Folienbeutel gebildet sowie Seitenfalten eingelegt werden. Das Anbringen der Wiederverschlüsse kann in kontinuierliche Verfahren zur Herstellung von Folienbeuteln problemlos integriert werden. Die zur Kantenversteifung vorgesehenen Längssiegelnähte sind im Bereich des Wiederverschlusses ausgespart. Auf die Dichtigkeit des Folienbeutels hat dies keinen Einfluss, da die Außenkanten der ersten Seitenfalte Faltkanten sind und die zusätzlich angebrachten Längssiegelnähte keine Dichtungsfunktion besitzen.

Die Folienbeutel werden als flachgelegte Beutel gefertigt und erst später in Abfüllanlagen mit Füllgut befüllt, welches beispielsweise durch eine bodenseitige Öffnung oder - vor Anbringung der Kopfsiegelnähte - am oberen Ende des Beutels eingefüllt wird. Für den Transport werden die flachliegenden Folienbeutel gestapelt. Dabei werden die Wiederverschlüsse an Falt- bzw. Knickkanten des Folienbeutels stark gebogen. Die Materialstreifen, insbesondere die leistenförmigen Verschlusselemente, besitzen erhebliche elastische Rückstellkräfte, die dem Knicken entgegenwirken und zur Folge haben, dass die flachliegenden Folienbeutel im Bereich der ersten Seitenfalte aufspreizen. Mit zunehmender Stapelhöhe besteht dann die Gefahr, dass die aufeinander gestapelten Beutel verrutschen. Um dies zu vermeiden, sind die leistenförmigen Verschlusselemente des Wiederverschlusses gemäß einer bevorzugten Ausführung der Erfindung an Knickkanten des Folienbeutels durch eine Ausstanzung oder einen Schnitt unterbrochen. Der an der Innenfläche der ersten Seitenfalte befestigte Wiederverschluss weist vorzugsweise eine der Breite der Seitenfalte entsprechende Länge auf und erstreckt sich bis zu den Außenkanten des Beutels. Mittig zwischen den beiden Enden sind die Verschlusselemente durchtrennt, um ein Rückfedern der flachgelegten Seitenfalte zu vermeiden.

Gemäß einer vorteilhaften Ausgestaltung der Erfindung sind alle vier Außenkanten des Folienbeutels durch Längssiegelnähte versteift. Die den Folienbeutel mantelseitig schließende Längssiegelnaht kann in einer Kante, welche die zweite Seitenfalte begrenzt, integriert werden. Bei dieser Ausführung verbindet die den Folienbeutel mantelseitig schließende Längssiegelnaht die zweite Seitenfalte mit der Front- oder Rückfläche des Beutels.

Da der Wiederverschluss des Folienbeutels nicht am obersten Punkt des Beutels liegt, könnte es beim Entleeren passieren, dass sich Füllgut oberhalb des Wiederverschlusses staut und den Schüttvorgang stört. Um dies zu vermeiden, sind gemäß einer weiteren bevorzugten Ausführung der Erfindung die Frontfläche und die Rückfläche des Beutels durch eine vertikale Zusatzsiegelnaht verbunden, die neben der ersten Seitenfalte angeordnet ist, sich bis zur Kopfsiegelnaht erstreckt und den Seitenfaltenbereich oberhalb des Wiederverschlusses von einem Füllgutraum des Beutels trennt. An das untere Ende der vertikalen Zusatzsiegelnaht kann noch eine Quersiegelnaht anschließen, die sich bis in den Bereich der zweiten Seitenfalten erstreckt und den Beutelabschnitt oberhalb des Wiederverschlusses von dem Füllgutraum des Beutels trennt. Die Quersiegelnaht verläuft zweckmäßig schräg zur Kopfsiegelnaht,
wobei der Abstand zwischen der Quersiegelnaht und der Kopfsiegelnaht am ersten Ende, das an die vertikale Zusatzsiegelnaht angrenzt, kleiner ist als an dem anderen Ende im Bereich der zweiten Seitenfalte. Der von der Kopfsiegelnaht und der Quersiegelnaht begrenzte Abschnitt des Folienbeutels kann ferner für eine Handgriffausstanzung genutzt werden.

Zum erstmaligen Öffnen des Folienbeutels muss der Folienbeutel entlang der vorgesehenen Schwächungslinie im Bereich des Wiederverschlusses geöffnet werden. An der Außenseite des Folienbeutels können zur Erleichterung der Handhabung Schnittlinien aufgedruckt werden. Ferner weist die Schwächungslinie zweckmäßig einen Bogen auf, der nach dem Öffnen der Seitenfalte eine Lasche zum Herausziehen der Schütte bildet.

Gegenstand der Erfindung ist auch ein Verfahren nach Anspruch 12 zur Herstellung der beschriebenen Folienbeutel. Die Ansprüche 13 bis 16 betreffen bevorzugte Ausgestaltungen des Verfahrens.

Im Folgenden werden die erfindungsgemäßen Folienbeutel sowie das erfindungsgemäße Herstellungsverfahren anhand von Ausführungsbeispielen erläutert. Es zeigen schematisch:
- **Fig. 1**: einen geöffneten Seitenfaltenbeutel in einer perspektivischen Darstellung,
- **Fig. 2**: die Seitenansicht des in Fig. 1 dargestellten Seitenfaltenbeutels im ungeöffneten Zustand und ohne Füllgut,
- **Fig. 3**: einen Schnitt durch den ungeöffneten Seitenfaltenbeutel in der Schnittebene A-A aus Fig. 2,
- **Fig. 4**: einen Schnitt durch den geöffneten Seitenfaltenbeutel in der Schnittebene B-B aus Fig. 2,
- **Fig. 5**: eine weitere Ausgestaltung des Seitenfaltenbeutels in einer der Fig. 2 entsprechenden Seitendarstellung,
- **Fig. 6**: die Verfahrensschritte zur Herstellung einer wiederverschließbaren Entnahmeöffnung im Zuge der Beutelherstellung und
- **Fig. 7**: die Anordnung von Siegelnähten an einem im Seitenfaltenbereich positionierten Wiederverschluss.

Der in den Figuren dargestellte Folienbeutel ist durch Falten einer Folie 1 geformt und weist eine Frontfläche 2, eine Rückfläche 3, eine eingelegte erste Seitenfalte 4 sowie eine eingelegte zweite Seitenfalte 5 auf. Der Folienbeutel ist durch eine Längssiegelnaht 6, eine Kopfsiegelnaht 7 und eine nicht dargestellte Bodensiegelnaht verschlossen. An der Innenfläche des Folienbeutels unterhalb der Kopfsiegelnaht 7 ist ein Wiederverschluss 8 angeordnet, der aus zwei Materialstreifen 23, 24 mit angeformten leistenförmigen Verschlusselementen 14 besteht. Zur Füllgutentnahme muss die Seitenfalte 4 entlang einer Schwächungslinie 21 geöffnet werden, die oberhalb der miteinander lösbar im Eingriff stehenden leistenförmigen Verschlusselemente 14 angeordnet ist. Danach bildet die erste Seitenfalte 4 eine wiederverschließbare Schütte 10.

Aus einer vergleichenden Betrachtung der Fig. 1 bis 3 wird deutlich, dass die Schwächungslinie 21 zum Öffnen der Seitenfalte 4 im Bereich des Wiederverschlusses 8 angeordnet ist. Der eine Materialstreifen 23 des Wiederverschlusses 8 ist unterhalb der Schwächungslinie 21 mit der Innenfläche der Seitenfalte 4 verbunden. Der andere Materialstreifen 24 ist oberhalb der Schwächungslinie 21 ebenfalls mit der Innenfläche der Seitenfalte 4 verbunden und weist einen den Bereich der Schwächungslinie überbrückenden Abschnitt auf, an dessen Ende das ihm zugeordnete leistenförmige Verschlusselement 14 des Wiederverschlusses 8 angeformt ist. Die an den beiden Materialstreifen 23, 24 angeformten Verschlusselemente 14 sind als Nut- und Federelemente ausgebildet und bilden einen so genannten Zipperverschluss, dessen Verschlusselemente manuell durch Druck miteinander verrastbar sind. Die Enden der paarweise zusammenwirkenden Verschlusselemente 14 sind fest miteinander verbunden, z. B. verschweißt. An der Knickkante 15 der eingelegten Seitenfalte 4 sind die leistenförmigen Verschlusselemente 14 durch eine Ausstanzung 16 oder einen Schnitt unterbrochen. Die Maßnahme verhindert ein Aufspreizen des Seitenfaltenbereiches infolge einer Biegespannung der leistenförmigen Vorsprünge der Verschlusselemente 14.

Bei einer vergleichenden Betrachtung der Fig. 1 bis 3 ist es weiterhin ersichtlich, dass die Außenkanten 11 zwischen der unteren Seitenfalte 4 und der angrenzenden Front- bzw. Rückfläche 2, 3 aus Faltkanten bestehen, die durch parallel verlaufende Längssiegelnähte 12 versteift sind. Die Längssiegelnähte 12 erstrecken sich von einer nicht dargestellten Bodensiegelnaht bis zur Kopfsiegelnaht 7 und sind im Bereich des Wiederverschlusses, dort zumindest im Bereich der leistenförmigen Verschlusselemente 14, unterbrochen. Auch die zweite Seitenfalte 5 ist von Außenkanten 11' begrenzt, die durch Längssiegelnähte 12' verstärkt sind. Die Längssiegelnähte 12 an den Außenkanten 11' der zweiten Seitenfalte erstrecken sich ohne Unterbrechung von einer nicht dargestellten Bodensiegelnaht bis zur Kopfsiegelnaht 7. Der Querschnittsdarstellung in Fig. 3 entnimmt man, dass die den Folienbeutel mantelseitig schließende Längssiegelnaht 6 in die Außenkante 11' der zweiten Seitenfalte 5 hinein verlegt ist und die zweite Seitenfalte 5 mit der Front- oder Rückfläche des Beutels verbindet. Diese Siegelnaht 6 erfüllt eine Dichtungsfunktion, während die den anderen Außenkanten 11, 11' zugeordneten Siegelnähte 12, 12' Faltkanten lediglich verstärken und keine Dichtungsfunktion haben. Der an der Innenfläche der ersten Seitenfalte 4 angeordnete Wiederverschluss 8 weist eine der Breite der Seitenfalte 4 entsprechende Länge auf und erstreckt sich bis zu den Außenkanten 11 des Beutels.

Im Ausführungsbeispiel der Fig. 2 sind die Frontfläche 2 und die Rückfläche 3 des Beutels durch eine vertikale Zusatzsiegelnaht 17 verbunden, die neben der ersten Seitenfalte 4 angeordnet ist, sich bis zur Kopfsiegelnaht 7 erstreckt und den Seitenfaltenbereich oberhalb des Wiederverschlusses von einem Füllgutraum 18 des Beutels trennt. Die vertikale Zusatzsiegelnaht 17 verhindert, dass sich beim Entleeren des Beutels Füllgut im Seitenbereich oberhalb des Wiederverschlusses stauen und die Entleerung behindern kann.

In dem in Fig. 5 dargestellten Ausführungsbeispiel schließt an das untere Ende der vertikalen Zusatzsiegelnaht 17 noch eine Quersiegelnaht 19 an, die sich bis in den Bereich der zweiten Seitenfalte 5 erstreckt und den gesamten Beutelabschnitt oberhalb des Wiederverschlussstreifens 8 von dem Füllgutraum 18 des Beutels trennt. Die Quersiegelnaht 19 verläuft schräg zur Kopfsiegelnaht 7,
wobei der Abstand zwischen der Quersiegelnaht 19 und der Kopfsiegelnaht 7 am ersten Ende, das an die vertikale Zusatzsiegelnaht 17 angrenzt, kleiner ist als an dem anderen Ende im Bereich der zweiten Seitenfalte 5. Die Quersiegelnaht 19 begünstigt eine vollständige, rückstandsfreie Entleerung des Beutels. Der von der Kopfsiegelnaht 7 und der Quersiegelnaht 19 begrenzte Abschnitt des Folienbeutels kann zusätzlich für eine Handgriffausstanzung 20 genutzt werden.

Aus Fig. 1 ist ersichtlich, dass die z. B. als Aufreißperforation ausgebildete Schwächungslinie 21 einen Bogen 25 aufweist, der nach dem Öffnen der Seitenfalte eine Lasche 20 zum Herausziehen der Schütte 10 bildet.

Das Verfahren zur Herstellung der beschriebenen Folienbeutel wird im Folgenden anhand der Fig. 6 erläutert. In eine ebene Folienbahn 26 werden in einem ersten Verfahrensschritt Schwächungslinien 21 eingebracht, die sich quer zur Bahnrichtung erstrecken und in einem streifenförmigen Abschnitt der Materialbahn angeordnet werden, aus dem in einem späteren Verfahrensschritt eine Seitenfalte 4 geformt wird. Die Wiederverschlüsse 8 bestehen aus zwei Materialstreifen 23, 24, die durch den Eingriff leistenförmiger Verschlusselemente 14 lösbar verbunden sind. Die miteinander lösbar verbundenen Materialstreifen 23, 24 werden im Bereich der Schwächungslinien 21 quer zur Bahnrichtung auf die ebene Folienbahn 26 so aufgelegt, dass einer der beiden Materialstreifen 24 die zugeordnete Schwächungslinie überbrückt und sich die leistenförmigen Verschlusselemente 14 parallel zur Schwächungslinie 21 erstrecken. Die Materialstreifen 23, 24 der Wiederverschlüsse werden mit der ebenen Folienbahn 26 durch Siegelnähte 27, 28 verbunden, die beidseits der leistenförmigen Verschlusselemente 14 und parallel zu diesen angeordnet sind. Anschließend durchläuft die Folienbahn 26 eine nicht dargestellte Umfaltstation, in der die Folienbahn gefaltet wird und eine Bahn mit einer Frontfläche 2, einer Rückfläche 3 und eingelegten Seitenfalten 4, 5 gebildet wird. Die Folienbahn durchläuft dann weitere, ebenfalls nicht dargestellte Stationen, in denen die Faltkanten mit Längssiegelnähten 12 versteift und die aufeinander liegenden Folienlagen zu einem aus beutelförmigen Abschnitten bestehenden Beutelstrang verbunden werden, von dem die Folienbeutel abtrennbar sind. Im Bereich des Wiederverschlusses werden die der Versteifung der Faltkanten dienenden Längssiegelnähte 12 unterbrochen.

Der Darstellung in Fig. 7 entnimmt man, dass die leistenförmigen Verschlusselemente 14 der die Wiederverschlüsse bildenden Materialstreifen an den Stellen, die der Knickkante 15 der Seitenfalte 4 zugeordnet werden, durchtrennt oder mit einer Kerbe 16 versehen sind. Ferner wurde angedeutet, dass die Enden 29 der im Rasteingriff stehenden Verschlusselemente fest, z. B. durch Verklebung oder Verschweißung miteinander verbunden sind.

Die Schwächungslinien 21 bestehen aus einer luftdurchlässigen Perforation. Um sicherzustellen, dass der Folienbeutel das Verpackungsgut bis zum erstmaligen Gebrauch luftdicht verschließt, wird eine Siegelnaht 28 als geschlossener Rahmen um die Schwächungslinie gelegt. Die Siegelnaht 28 verbindet den die Schwächungslinien überbrückenden Materialstreifen 24 mit der Folienbahn 26 und bildet in einem Überlappungsbereich der den Wiederverschluss bildenden Materialstreifen eine peelfähige Verbindung 28' zwischen den beiden Materialstreifen 23, 24. Die Anordnung der Siegelnähte 27, 28, 28' ist in Fig. 7 dargestellt. Der peelfähige Nahtabschnitt 28' erfüllt bis zum erstmaligen Öffnen des Folienbeutels eine Dichtungsfunktion und löst sich beim Aufreißen der Entnahmeöffnung aufgrund seiner geringen Schälfestigkeit.

## Patentansprüche

1. Folienbeutel, der durch Falten einer Folie (1) geformt ist, eine Frontfläche (2), eine Rückfläche (3), eine eingelegte erste Seitenfalte (4) sowie eine eingelegte zweite Seitenfalte (5) aufweist und durch eine Längssiegelnaht (6) sowie eine Kopfsiegelnaht (7) verschlossen ist,
wobei an der Innenfläche der ersten Seitenfalte (4) unterhalb der Kopfsiegelnaht (7) ein Wiederverschluss (8) angeordnet ist, der aus zwei Materialstreifen (23, 24) mit angeformten leistenförmigen Verschlusselementen (14) besteht,
wobei die Außenkanten (11) zwischen der ersten Seitenfalte (4) und der angrenzenden Front- bzw. Rückfläche (2, 3) aus Faltkanten bestehen und
wobei die erste Seitenfalte (4) eine wiederverschließbare Schütte (10) bildet, wenn die Seitenfalte (4) entlang einer oberhalb der leistenförmigen Verschlusselemente (14) angeordneten Schwächungslinie (21) geöffnet wird,
**dadurch gekennzeichnet, dass** die Schwächungslinie (21) zum Öffnen der Seitenfalte (4) im Bereich des Wiederverschlusses (8) angeordnet ist,
wobei der eine Materialstreifen (23) des Wiederverschlusses (8) unterhalb der Schwächungslinie (21) mit der Innenfläche der Seitenfalte (4) verbunden ist und wobei der andere Materialstreifen (24) oberhalb der Schwächungslinie (21) ebenfalls mit der Innenfläche der Seitenfalte (4) verbunden ist sowie einen den Bereich der Schwächungslinie (21) überbrückenden Abschnitt aufweist, an dessen Ende das ihm zugeordnete leistenförmige Verschlusselement (14) des Wiederverschlusses (8) angeformt ist, und
dass die als Faltkanten ausgebildeten Außenkanten (11) durch parallel verlaufende Längssiegelnähte (12) versteift sind, die sich bis zur Kopfsiegelnaht (7) erstrecken und im Bereich des Wiederverschlusses (8) unterbrochen sind.

2. Folienbeutel nach Anspruch 1, **dadurch gekennzeichnet, dass** die Schwächungslinie von einer Siegelnaht umrahmt ist, welche den die Schwächungslinie überbrückenden Materialstreifen (24) mit der Innenfläche der Seitenfalte (4) verbindet und in einem Überlappungsbereich der beiden Materialstreifen (23, 24) eine peelfähige Verbindung zwischen den Materialstreifen (23, 24) bildet.

3. Folienbeutel nach Anspruch 1 oder 2, **dadurch gekennzeichnet, dass** die leistenförmigen Verschlusselemente (14) an Knickkanten des Folienbeutels durch eine Ausstanzung (16) oder einen Schnitt unterbrochen sind.

4. Folienbeutel nach einem der Ansprüche 1 bis 3, **dadurch gekennzeichnet, dass** der an der Innenfläche der ersten Seitenfalte (4) befestigte Wiederverschluss (8) eine der Breite der Seitenfalte entsprechende Länge aufweist und sich bis zu den Außenkanten (11) des Beutels erstreckt.

5. Folienbeutel nach einem der Ansprüche 1 bis 4, **dadurch gekennzeichnet, dass** die Enden der paarweise zusammenwirkenden Verschlusselemente (14) fest miteinander verbunden sind.

6. Folienbeutel nach einem der Ansprüche 1 bis 5, **dadurch gekennzeichnet, dass** die den Folienbeutel mantelseitig schließende Längssiegelnaht (6) die zweite Seitenfalte (5) mit der Front- oder Rückfläche (2, 3) des Beutels verbindet und eine Außenkante bildet.

7. Folienbeutel nach einem der Ansprüche 1 bis 6, **dadurch gekennzeichnet, dass** die Frontfläche (2) und die Rückfläche (3) des Beutels durch eine vertikale Zusatzsiegelnaht (17) verbunden sind, die neben der ersten Seitenfalte (4) angeordnet ist, sich bis zur Kopfsiegeinaht (7) erstreckt und den Seitenfaltenbereich oberhalb des Wiederverschlusses von einem Füllgutraum (18) des Beutels trennt.

8. Folienbeutel nach Anspruch 7, **dadurch gekennzeichnet, dass** an das untere Ende der vertikalen Zusatzsiegelnaht (17) eine Quersiegelnaht (19) anschließt, die sich bis in den Bereich der zweiten Seitenfalte (5) erstreckt und den Beutelabschnitt oberhalb des Wiederverschlussstreifens (8) von dem Füllgutraum (18) des Beutels trennt.

9. Folienbeutel nach Anspruch 8, **dadurch gekennzeichnet, dass** die Quersiegelnaht (19) schräg zur Kopfsiegeinaht (7) verläuft, wobei der Abstand zwischen der Quersiegelnaht (19) und der Kopfsiegelnaht (7) am ersten Ende, das an die vertikale Zusatzsiegelnaht (17) angrenzt, kleiner ist als an dem anderen Ende im Bereich der zweiten Seitenfalte (5).

10. Folienbeutel nach Anspruch 8 oder 9, **dadurch gekennzeichnet, dass** der von der Kopfsiegelnaht (7) und der Quersiegelnaht (19) begrenzte Abschnitt des Folienbeutels eine Handgriffausstanzung (20) enthält.

11. Folienbeutel nach einem der Ansprüche 1 bis 10, **dadurch gekennzeichnet, dass** die Schwächungslinie (21) einen Bogen (25) aufweist, der nach dem Öffnen der Seitenfalte eine Lasche (20) zum Herausziehen der Schütte (10) bildet.

12. Verfahren zur Herstellung von Folienbeuteln nach einem der Ansprüche 1 bis 11 mit folgenden Verfahrensschritten:
a) In eine ebene Folienbahn werden Schwächungslinien (21) eingebracht, die sich quer zur Bahnrichtung erstrecken und in einem streifenförmigen Abschnitt der Materialbahn angeordnet werden, aus dem in einem späteren Verfahrensschritt d) eine Seitenfalte (4) geformt wird;
b) Wiederverschlilsse (8) bestehend aus zwei Materialstreifen (23, 24), die durch den Eingriff leistenförrriger Verschlusselemente (14) lösbar verbunden sind, werden im Bereich der Schwächungslinien (21) quer zur Bahnrichtung auf die ebene Rollenbahn so aufgelegt, dass einer der beiden Materialstreifen (24) die zugeordnete Schwächungslinie (21) überbrückt und sich die leistenförmigen Verschlusselemente (14) parallel zur Schwächungslinie (21) erstrecken;
c) die Materialstreifen (23, 24) der Wiederverschlüsse (8) werden mit der ebenen Folienbahn durch Siegelnähte verbunden, die beidseits der leistenförmigen Verschlusselemente (14) und parallel zu diesen angeordnet werden;
d) anschließend wird die Folienbahn gefaltet, wobei eine mehrlagige Bahn mit einer Frontfläche (2), einer Rückfläche (3) und eingelegten Seitenfalten (4, 5) gebildet wird;
e) die Faltkanten werden mit Längssiegelnähten (12) versteift, die im Bereich des Wiederverschlusses (8) unterbrochen werden;
f) mit weiteren Siegelnähten werden die aufeinander liegenden Folienlagen zu einem aus beutelförmigen Abschnitten bestehenden Beutelstrang verbunden, von dem die Folienbeutel abtrennbar sind.

13. Verfahren nach Anspruch 12, wobei im Verfahrensschritt c) eine Siegelnaht als geschlossener Rahmen um die Schwächungslinie (21) gelegt wird, welche den die Schwächungslinie überbrückenden Materialstreifen (24) mit der Folienbahn verbindet und welche in einem Überlappungsbereich der den Wiederverschluss bildenden Materialstreifen eine peelfähige Verbindung zwischen den beiden Materialstreifen (23, 24) bildet.

14. Verfahren nach Anspruch 12 oder 13, wobei im Verfahrensschritt a) in die ebene Folienbahn Perforationen als Schwächungslinien (21) eingebracht werden.

15. Verfahren nach einem der Ansprüche 12 bis 14, wobei die leistenförmigen Verschlusselemente (14) der die Wiederverschlüsse (8) bildenden Materialstreifen an den Stellen, die der Knicklinie der Seitenfalte zugeordnet werden, durchtrennt oder mit einer Kerbe versehen werden.

16. Verfahren nach einem der Ansprüche 12 bis 15, wobei die Enden der im Rasteingriff stehenden Verschlusselemente (14) fest verbunden werden.

## Claims

1. A film bag which is formed by folding a film (1), which comprises a front face (2), a rear face (3), an inserted first side gusset (4) and an inserted second side gusset (5) and which is closed by a longitudinal sealing seam (6) and a head sealing seam (7),
wherein a re-closure (8) is located on the inner face of the first side gusset (4) below the head sealing seam (7), which re-closure consists of two material strips (23, 24) with strip-shaped closure elements (14) formed thereon,
wherein the outer edges (11) between the first side gusset (4) and the adjoining front or rear face (2, 3) consist of gusset edges and
wherein the first side gusset (4) forms a re-closable spout (10) when the side gusset (4) is opened along a weakening line (21) located above the strip-shaped closure elements (14),
**characterised in that** the weakening line (21) for opening the side gusset (4) is located in the area of the re-closure (8),
wherein one material strip (23) of the re-closure (8) below the weakening line (21) is joined to the inner face of the side gusset (4) and wherein the other material strip (24) above the weakening line (21) is likewise joined to the inner face of the side gusset (4) and comprises a section which bridges the area of the weakening line (21) at the end whereof the strip-shaped closure element (14) of the re-closure (8) assigned thereto is formed and
that the outer edges (11) formed as gusset edges are reinforced by parallel longitudinal sealing seams (12) which extend as far as the head sealing seam (7) and are interrupted in the area of the re-closure (8).

2. The film bag according to claim 1, **characterised in that** the weakening line is framed by a sealing seam which joins the material strips (24) bridging the weakening line to the inner face of the side gusset (4) and form a peelable join between the material strips (23, 24) in an overlap area of the two material strips (23, 24).

3. The film bag according to claim 1 or 2, **characterised in that** the strip-shaped closure elements (14) are interrupted by a perforation (16) or a cut at fold edges of the film bag.

4. The film bag according to one of claims 1 to 3, **characterised in that** the re-closure (8) fastened to the inner face of the first side gusset (4) has a length corresponding to the width of the side gusset and extends as far as the outer edges (11) of the bag.

5. The film bag according to one of claims 1 to 4, **characterised in that** the ends of the pair-wise cooperating closure elements (14) are firmly connected to one another.

6. The film bag according to one of claims 1 to 5, **characterised in that** the longitudinal sealing seam (6) closing the film bag on the outer side joins the second side gusset (5) to the front or rear face (2, 3) of the bag and forms an outer edge.

7. The film bag according to one of claims 1 to 6, **characterised in that** the front face (2) and the rear face (3) of the bag are joined by a vertical additional sealing seam (17) which is arranged next to the first side gusset (4), which extends to the head sealing seam (7) and which separates the side gusset region above the re-closure from the product space (18) of the bag.

8. The film bag according to claim 7, **characterised in that** the lower end of the vertical additional sealing seam (17) is adjoined by a transverse sealing seam (19) which extends into the region of the second side gusset (5) and separates the bag section above the re-closure strip (8) from the product space (18) of the bag.

9. The film bag according to claim 8, **characterised in that** the transverse sealing seam (19) runs obliquely to the head sealing seam (7) wherein the distance between the transverse sealing seam (19) and the head sealing seam (7) at the first end adjoining the vertical additional sealing seal (17) is smaller than that at the other end in the area of the second side gusset (5).

10. The film bag according to claim 8 or 9, **characterised in that** the section of the film bag delimited by the head sealing seam (7) and the transverse sealing seam (19) contains a stamped-out handle (20).

11. The film bag according to one of claims 1 to 10, **characterised in that** the weakening line (21) has an arc (25) which, after opening the side gusset, forms a tab (20) for withdrawing the spout (10).

12. A method for producing film bags according to one of claims 1 to 11 comprising the following process steps:
a) weakening lines (21) are inserted in a flat film web, which weakening lines extend transversely to the direction of the web and are arranged in a strip-shaped section of the material web, from which a side gusset (4) is formed in a subsequent process step d);
b) re-closures (8) consisting of two material strips (23, 24) which are detachably connected through the engagement of strip-shaped closure elements (14) are laid on the flat film web in the area of the weakening lines (21) transverse to the web direction so that one of the two material strips (24) bridges the allocated weakening line (21) and the strip-shaped closure elements (14) extend parallel to the weakening line (21);
c) the material strips (23, 24) of the re-closures (8) are joined to the flat film web by sealing seams which are arranged on both sides of the strip-shaped closure elements (14) and parallel to said elements;
d) the film web is then folded, whereby a multilayer web comprising a front face (2), a rear face (3) and inserted side gussets (4, 5) is formed;
e) the gusset edges are reinforced with longitudinal sealing seams (12) which are interrupted in the area of the re-closure (8);
f) the superposed film layers are joined with further sealing seams to form a bag strand consisting of bag-shaped sections, from which the film bags can be separated.

13. The method according to claim 12, wherein in process step c) a sealing seam is placed as a closed frame around the weakening line (21), which seam joins the material strips (24) bridging the weakening line to the film web and forms a peelable join between the two material strips (23, 24) in an overlap area of the material strips forming the re-closure.

14. The method according to claim 12 or 13, wherein in process step a) perforations are inserted as weakening lines (21) in the flat film web.

15. The method according to one of claims 12 to 14, wherein the strip-shaped closure elements (14) of the material strips forming the re-closures (8) are separated or are provided with a notch at the position allocated to the fold line of the side gusset.

16. The method according to one of claims 12 to 15, wherein the engaging ends of the closure elements (14) are firmly connected.

## Revendications

1. Sachet en film qui est formé par pliage d'un film (1), comporte une surface frontale (2), une surface postérieure (3), un premier pli latéral marqué (4) ainsi qu'un deuxième pli latéral marqué (5) et qui est fermé par un joint soudé longitudinal (6) ainsi que par un joint soudé de tête (7),
dans lequel, sur la surface interne du premier pli latéral (4), en dessous du joint soudé de tête (7), est disposé un système de refermeture (8) qui est composé de deux bandes de matériau (23, 24) sur lesquelles sont formés des éléments de fermeture en forme de baguettes (14),
dans lequel les arêtes extérieures (11), entre le premier pli latéral (4) et la surface frontale ou postérieure adjacente (2, 3), sont composées d'arêtes de pliage et
dans lequel le premier pli latéral (4) constitue un bec refermable (10) lorsque le pli latéral (4) est ouvert le long d'une ligne d'affaiblissement (21) disposée au dessus des éléments de fermeture en forme de baguettes (14),
**caractérisé en ce que** la ligne d'affaiblissement (21) permettant d'ouvrir le pli latéral (4) est disposée au niveau du système de refermeture (8),
l'une des bandes de matériau (23) du système de refermeture (8) située en dessous de la ligne d'affaiblissement (21) étant reliée à la surface interne du pli latéral (4) et l'autre bande de matériau (24) située au dessus de la ligne d'affaiblissement (21) étant également reliée à la surface interne du pli latéral (4) et présentant une section enjambant la zone de la ligne d'affaiblissement (21), section à l'extrémité de laquelle est formé l'élément de fermeture en forme de baguette (14) qui lui est associé du système de refermeture (8) et
que les arêtes extérieures (11) réalisées sous forme d'arêtes de pliage sont raidies par des joints soudés longitudinaux (12) s'étendant en parallèle qui s'étendent jusqu'au joint soudé de tête (7) et sont interrompus au niveau du système de refermeture (8).

2. Sachet en film selon la revendication 1, **caractérisé en ce que** la ligne d'affaiblissement est encadrée par un joint soudé qui relie les bandes de matériau (24) enjambant la ligne d'affaiblissement à la surface interne du pli latéral (4) et établit, dans une zone de chevauchement des deux bandes de matériau (23, 24), une liaison pelable entre les bandes de matériau (23, 24).

3. Sachet en film selon la revendication 1 ou 2, **caractérisé en ce que** les éléments de fermeture en forme de baguettes (14) sont interrompus au niveau des arêtes de pliage du sachet en film par une perforation (16) ou une découpe.

4. Sachet en film selon une des revendications 1 à 3, **caractérisé en ce que** le système de refermeture (8) fixé sur la surface interne du premier pli latéral (4) a une longueur équivalant à la largeur du pli latéral et s'étend jusqu'aux arêtes extérieures (11) du sachet.

5. Sachet en film selon une des revendications 1 à 4, **caractérisé en ce que** les extrémités des éléments de fermeture (14) interagissant par paires sont reliées fixement les unes aux autres.

6. Sachet en film selon une des revendications 1 à 5, **caractérisé en ce que** le joint soudé longitudinal (6) fermant le sachet de film au niveau de l'enveloppe relie le deuxième pli latéral (5) à la surface frontale ou postérieure (2, 3) du sachet et constitue une arête extérieure.

7. Sachet en film selon une des revendications 1 à 6, **caractérisé en ce que** la surface frontale (2) et la surface postérieure (3) du sachet sont reliées par un joint soudé vertical supplémentaire (17) qui est disposé près du premier pli latéral (4), s'étend jusqu'au joint soudé de tête (7) et sépare la zone du pli latéral située au dessus du système de refermeture d'une chambre de produit de remplissage (18) du sachet.

8. Sachet en film selon la revendication 7, **caractérisé en ce qu'**à l'extrémité inférieure du joint soudé vertical supplémentaire (17) se raccorde un joint soudé transversal (19) qui s'étend jusqu'au niveau du deuxième pli latéral (5) et sépare la zone du pli latéral située au dessus de la bande de refermeture (8) de la chambre de remplissage (18) du sachet.

9. Sachet en film selon la revendication 8, **caractérisé en ce que** le joint soudé transversal (19) s'étend à l'oblique par rapport au joint soudé de tête (7), la distance entre le joint soudé transversal (19) et le joint soudé de tête (7) étant plus petite à la première extrémité adjacente au joint soudé vertical supplémentaire (17) qu'à l'autre extrémité au niveau du deuxième pli latéral (5).

10. Sachet en film selon la revendication 8 ou 9, **caractérisé en ce que** la section limitée par le joint soudé de tête (7) et le joint soudé transversal (19) du sachet en film comporte une découpe formant poignée (20).

11. Sachet en film selon une des revendications 1 à 10, **caractérisé en ce que** la ligne d'affaiblissement (21) présente une courbe (25) qui, après l'ouverture du pli latéral, forme une patte (20) permettant de tirer le bec (10) vers l'extérieur.

12. Procédé de fabrication de sachets en film selon une des revendications 1 à 11, comportant les étapes opératoires suivantes :
a) dans une bande de film plane, on pratiques des lignes d'affaiblissement (21) qui s'étendent transversalement par rapport au sens de la bande et sont disposées dans une section en forme de ruban de la bande de matériau, dans laquelle un pli latéral (4) est formé au cours d'une étape opératoire ultérieure d) ;
b) des systèmes de refermeture (8) composés de deux bandes de matériau (23, 24) qui sont reliées de manière dissociable par l'intervention d'éléments de fermeture en forme de baguettes (14) sont posés au niveau des lignes d'affaiblissement (21) transversalement au sens de la bande sur la bande de film plane de manière à ce qu'une des deux de bandes de matériau (24) enjambe la ligne d'affaiblissement (21) qui lui est associée et que les éléments de fermeture en forme de baguettes (14) s'étendent parallèlement à la ligne d'affaiblissement (21) ;
c) les bandes de matériau (23, 24) des systèmes de refermeture (8) sont reliés à la bande de film plane par des joints soudés qui sont disposés des deux côtés des éléments de fermeture en forme de baguettes (14) et parallèlement à ceux-ci ;
d) la bande de film est ensuite pliée, une bande multicouche étant constituée d'une surface frontale (2), d'une surface postérieure (3) et de plis latéraux marqués (4, 5) ;
e) les arêtes de pliage sont raidies par des joints soudés longitudinaux (12) qui sont interrompus au niveau du système de refermeture (8) ;
f) grâce à d'autres joints soudés, les couches de film superposées sont reliées en un cordon de sachets composés de sections en forme de sachets dont les sachets en film peuvent être séparés.

13. Procédé selon la revendication 12, dans lequel, dans l'étape opératoire c), un joint soudé est posé sous forme d'un cadre fermé autour de la ligne d'affaiblissement (21) qui relie les bandes de matériau (24) enjambant la ligne d'affaiblissement à la bande de film et qui établit, dans une zone de chevauchement des bandes de matériau formant le système de refermeture, une liaison pelable entre les deux bandes de matériau (23, 24).

14. Procédé selon la revendication 12 ou 13, dans lequel, dans l'étape opératoire a), des perforations sont pratiquées sous forme de lignes d'affaiblissement (21) dans la bande de film plane.

15. Procédé selon une des revendications 12 à 14, dans lequel les éléments de fermeture en forme de baguettes (14) des bandes de matériau constituant les systèmes de refermeture (8) sont séparés ou pourvus d'une entaille aux endroits qui sont associés à la ligne de pliage du pli latéral.

16. Procédé selon une des revendications 12 à 15, dans lequel les extrémités des éléments de fermeture (14) en prise d'enclenchement sont reliées fixement.
